# EUROPÄISCHE PATENTSCHRIFT

(11) **EP 3 018 761 B1**
(45) Veröffentlichungstag und Bekanntmachung des Hinweises auf die Patenterteilung: **15.08.2018**
(21) Anmeldenummer: 15191469.4
(22) Anmeldetag: 26.10.2015
(51) Int. Cl.: H01R 12/51, H01R 12/71

(54) **LEITERPLATTENANSCHLUSSKLEMME**
CIRCUIT BOARD CONNECTING TERMINAL
BORNE DE CONNEXION DE CARTE DE CIRCUIT IMPRIME

(30) Priorität: 07.11.2014 DE 102014116237
(43) Veröffentlichungstag der Anmeldung: 11.05.2016
(73) Patentinhaber: MCQ TECH GmbH, 78176 Blumberg (DE)
(72) Erfinder: STADLER, Hermann, 78166 Donaueschingen (DE); HEWER, Patrick, 78176 Blumberg (DE)
(74) Vertreter: Westphal, Mussgnug & Partner Patentanwälte mbB

(56) Entgegenhaltungen:
- EP-A1- 2 434 581
- WO-A1-00/31830
- DE-A1-102006 016 364
- DE-A1-102012 110 895
- US-A- 5 453 028
- US-A- 5 535 513
- US-B1- 7 780 468

## Beschreibung

Die Erfindung betrifft eine Leiterplattenanschlussklemme gemäß dem Oberbegriff des Patentanspruchs 1.

Bekannt sind Leiterplattenanschlussklemmen mit einer in einem Gehäuse angeordneten Klemmfeder zur klemmenden Fixierung eines in das Gehäuse eingeführten elektrischen Leiters. Weiterhin ist innerhalb des Gehäuses ein Kontaktelement angeordnet, welches in elektrisch leitender Verbindung mit einem außerhalb des Gehäuses angeordneten Anschlusselement steht. Die Klemmfeder der bekannten Leiterplattenanschlussklemmen drückt den elektrischen Leiter gegen das Kontaktelement. Über das Anschlusselement, welches entweder direkt auf eine Leiterplatte gelötet oder mittels eines Pins auf eine Leiterplatte gesteckt werden kann, kann die elektrisch leitende Verbindung zwischen dem eingeführten elektrischen Leiter und der Leiterplatte hergestellt werden. Bei bekannten Leiterplattenanschlussklemmen ist das Kontaktelement in der Regel ein aufwändiges Stanz-Biege-Teil mit mehreren gegeneinander abgebogenen Flächen, welches insbesondere auch einen Anlageschenkel der Klemmfeder innerhalb des Gehäuses abstützt.

Aus der WO 00/31830 ist eine Leiterplattenanschlussklemme mit einem Gehäuse, welches eine Innenwandung und ein Außenwandung aufweist, einer Klemmfeder, einem innerhalb des Gehäuses angeordneten Kontaktelement und einem außerhalb des Gehäuses angeordneten Anschlusselement bekannt, bei dem Kontaktelement und Anschlusselement elektrisch leitend miteinander verbunden sind und das Kontaktelement flächig an der Innenwandung des Gehäuses anliegend angeordnet ist.

Die DE 10 2006 016 364 A1 offenbart einen Klemmblock zum Anschließen von elektrischen Leitern.

Die US 5,535,513 offenbart ein Verfahren zur Herstellung von auf einer Oberfläche anordnenbaren Verbindern.

Aus der US 5,453,028 A und der DE 10 2012 110 895 A1 sind Leiterplattenanschlussklemmen mit einem Gehäuse, welches eine Innenwandung und eine Außenwandung aufweist, einer Klemmfeder, einem innerhalb des Gehäuses angeordneten Kontaktelement und einem außerhalb des Gehäuses angeordneten Anschlusselement bekannt, bei denen das Kontaktelement und das Anschlusselement elektrisch leitend miteinander verbunden sind und bei denen das Kontaktelement flächig an der Innenwandung angeordnet ist und weiter das Anschlusselement flächig an der Außenwandung anliegend angeordnet ist.

Die Aufgabe der Erfindung besteht darin, eine kostengünstigere Leiterplattenanschlussklemme bereitzustellen.

Die Aufgabe wird erfindungsgemäß gelöst durch eine Leiterplattenanschlussklemme mit den Merkmalen des Patentanspruchs 1.

Vorteilhafte Ausgestaltungen und Weiterbildungen der Erfindung sind in den abhängigen Ansprüchen angegeben.

Die erfindungsgemäße Leiterplattenanschlussklemme mit einem Gehäuse, welches eine Innenwandung und eine Außenwandung aufweist, einer Klemmfeder, einem innerhalb des Gehäuses angeordneten Kontaktelement und einem außerhalb des Gehäuses angeordneten Anschlusselement, wobei das Kontaktelement und das Anschlusselement elektrisch leitend miteinander verbunden sind, zeichnet sich dadurch aus, dass das Kontaktelement flächig an der Innenwandung und das Anschlusselement flächig an der Außenwandung anliegend angeordnet sind. Das Kontaktelement wird im Wesentlichen durch eine einzige im Wesentlichen ebene Fläche gebildet, welche über ein Verbindungselement mit dem Anschlusselement verbunden ist, welches ebenfalls als im Wesentlichen ebene Fläche ausgebildet ist. Ein aufwändiges Kontaktelement mit vielen gegeneinander abgeknickten Flächen kann somit entfallen, wodurch die Leiterplattenanschlussklemme kostengünstiger herstellbar wird.

Vorteilhafterweise sind das Kontaktelement und das Anschlusselement zumindest abschnittsweise, vorzugsweise größtenteils oder sogar vollständig, in zueinander parallel angeordneten Ebenen angeordnet, was die Herstellung weiter vereinfacht.

Erfindungsgemäß liegt das Kontaktelement an einer einzigen Seitenwand des Gehäuses und/oder das Anschlusselement an einer einzigen Seitenwand des Gehäuses an, wobei das Kontaktelement und das Anschlusselement an derselben Seitenwand, aber auf gegenüberliegenden Flächen der Seitenwand, des Gehäuses anliegen. Dadurch ergibt sich ein besonders platzsparender, kompakter und damit kostengünstiger Aufbau.

Gemäß einer besonders vorteilhaften Ausführungsform der Erfindung sind das Kontaktelement und das Anschlusselement einstückig miteinander verbunden. Dadurch vereinfacht sich die Herstellungsweise weiter.

Das Kontaktelement und das Anschlusselement können vorteilhafterweise als Stanz-Biege-Element ausgebildet sein, wobei insbesondere weniger Biegeprozesse im Vergleich zu herkömmlichen Kontaktelementen mit daran angeordneten Anschlusselementen vonnöten sind.

Eine vorteilhafte Weiterbildung der Erfindung sieht vor, dass an dem Kontaktelement eine Lasche, ein Vorsprung, eine Nase oder eine sonstige erhabene Kontur oder eine Vertiefung angeordnet ist, wodurch der elektrische Kontakt zwischen einem eingeführten elektrischen Leiter und dem Kontaktelement verbessert und die Drahtauszugskraft erhöht werden können.

Vorzugsweise sind das Kontaktelement und/oder das Anschlusselement durch eine auf das Gehäuse aufgebrachte metallische Fläche gebildet. Eine derartige metallische Fläche kann beispielsweise galvanisch, chemisch, durch Lackieren oder durch Aufbringen einer dünnen Metallfolie, beispielsweise durch Aufkleben, erzeugt werden. Derartige metallische Flächen sind mit dem Gehäuse fest verbunden, wodurch eine Verliersicherheit ermöglicht wird.

Vorzugsweise bilden das Anschlusselement und das Kontaktelement Schenkel eines im Wesentlichen U-förmigen oder im Wesentlichen Z-förmigen Elements, welches einfach hergestellt werden kann.

Eine bevorzugte Ausführungsform der Erfindung sieht vor, dass das Gehäuse zu einer Seite offen ist, wobei diese Seite durch einen Deckel abdeckbar ist, und wobei die elektrisch leitende Verbindung zwischen dem Kontaktelement und dem Anschlusselement durch einen Schlitz zwischen dem Gehäuse und dem Deckel geführt ist. Ein derartiger Schlitz ist besonders einfach und kostengünstig zu fertigen. Das offene Gehäuse ermöglicht zudem eine einfache Anbringung des Kontaktelements, bevor das Gehäuse durch den Deckel geschlossen wird.

Vorteilhafterweise ist der Deckel durch ein benachbartes Gehäuse einer weiteren Leiterplattenanschlussklemme gebildet. Dies ist insbesondere bei anreihbaren Leiterplattenanschlussklemmen der Fall und ermöglicht eine einfache und kostengünstige platzsparende Anordnung mehrerer Leiterplattenanschlussklemmen nebeneinander.

Das Gehäuse weist insbesondere eine Einstecköffnung für einen anzuschließenden elektrischen Leiter auf. Dabei ist vorteilhafterweise die Klemmfeder derart relativ zu der Einstecköffnung positioniert, dass bei Einführen des elektrischen Leiters durch die Einstecköffnung die Klemmfeder gegen die Federkraft geöffnet und bei weiterem Einführen des elektrischen Leiters der elektrische Leiter durch den Klemmschenkel der Klemmfeder klemmend fixiert wird.

Vorzugsweise weist das Gehäuse ein Betätigungselement auf, mit welchem die Klemmfeder gegen die Federkraft verschwenkt werden kann. Ein derartiges Betätigungselement ermöglicht insbesondere ein einfaches Lösen der klemmenden Fixierung des elektrischen Leiters.

Vorzugsweise ist die Klemmfeder aus einem Metall gefertigt, um einerseits eine ausreichende Stabilität der Klemmfeder zu ermöglichen, andererseits jedoch eine kostengünstige Fertigung der Klemmfeder zu gewährleisten.

An dem Anschlusselement kann ein Lötpin vorteilhafterweise einstückig angeordnet sein, um eine in Durchloch-Technik verarbeitbare Ausführung der Leiterplattenanschlussklemme zu ermöglichen.

Eine alternative bevorzugte Ausführungsform zur Bereitstellung einer steckbaren Leiterplattenanschlussklemme gemäß der Erfindung sieht eine Anschlussbuchse vor, in welche wenigstens eine erfindungsgemäße Leiterplattenanschlussklemme eingesetzt ist, wobei die Anschlussbuchse ein Anschlussbuchsengehäuse aufweist, welches zu einer Seite offen ausgebildet ist, und welches wenigstens einen metallischen Kontakt aufweist, welcher einen ersten Abschnitt und einen zweiten Abschnitt aufweist, wobei der erste Abschnitt innerhalb des Anschlussbuchsengehäuses angeordnet ist und bei eingesteckter Leiterplattenanschlussklemme an dem Anschlusselement der Leiterplattenanschlussklemme anliegt und wobei der zweite Abschnitt durch eine Öffnung des Anschlussbuchsengehäuses nach außen geführt ist und einen Lötanschluss für eine Leiterplatte bildet. Der Lötanschluss kann als Lötfläche oder als Lötpin ausgeführt sein und entsprechend in Oberflächen- oder Durchlochlöttechnik (SMT oder THT) mit der Leiterplatte verlötet werden. Durch Einsetzen einer Leiterplattenanschlussklemme mit einer Lötfläche in eine derartige Anschlussbuchse kann auf einfache Art und Weise eine steckbare Leiterplattenanschlussklemme bereitgestellt werden.

Eine vorteilhafte Weiterbildung der Anschlussbuchse sieht vor, dass mehrere metallische Kontakte in dem Anschlussbuchsengehäuse angeordnet sind und mehrere vorteilhafterweise aneinander gereihte Leiterplattenanschlussklemmen gemäß der Erfindung in die Anschlussbuchse einsteckbar sind, wobei jede der Leiterplattenanschlussklemmen durch jeweils einen metallischen Kontakt kontaktiert wird. Dies ermöglicht es in einfacher Art und Weise, mehrere direkt lötbare Leiterplattenanschlussklemmen als steckbare Leiterplattenanschlussklemmen auszugestalten.

Gemäß einer besonders bevorzugten Ausführungsform der Erfindung ist der erste Abschnitt federnd ausgebildet, um einen sicheren elektrisch leitenden Kontakt zwischen dem metallischen Kontakt der Anschlussbuchse und dem Anschlusselement der Leiterplattenanschlussklemme zu ermöglichen.

Eine besonders bevorzugte Ausführungsform der Erfindung sieht vor, dass der erste Abschnitt ballig ausgebildet ist, um einen sicheren Kontakt ausbilden zu können.

Vorzugsweise ist die Öffnung, durch welche der zweite Abschnitt des metallischen Kontakts nach außen geführt ist, entweder in der der offenen Seite gegenüberliegenden Rückwand oder in einer an die offene Seite angrenzenden Seitenwand angeordnet, um verschiedene relative Ausrichtungen zwischen der Leiterplatte und der Steckrichtung zu ermöglichen.

Besonders bevorzugt ist sowohl in der der offenen Seite gegenüberliegenden Rückwand als auch in wenigstens einer der an die offene Seite angrenzenden Seitenwände jeweils eine Öffnung angeordnet, durch welche der zweite Abschnitt des metallischen Kontakts nach außen führbar ist, um für unterschiedliche relative Ausrichtungen zwischen der Leiterplatte, auf welcher die Anschlussbuchse montiert wird, und der Steckrichtung auf zwei unterschiedliche Ausführungsformen des Gehäuses der Anschlussbuchse verzichten zu können.

Vorzugsweise ist die Leiterplattenanschlussklemme in der Anschlussbuchse verrastbar, um eine sichere Fixierung zu ermöglichen.

Vorteilhafterweise weist das Anschlussbuchsengehäuse Zapfen zur Positionierung der Leiterplatte auf, um die relative Ausrichtung zwischen der Anschlussbuchse und der Leiterplatte fixieren zu können.

Die Erfindung wird anhand der nachfolgenden Figuren ausführlich erläutert. Es zeigen:
- Figur 1: eine perspektivische Ansicht von mehreren erfindungsgemäßen Leiterplattenanschlussklemmen gemäß einem ersten Ausführungsbeispiel,
- Figur 2: einen Schnitt durch eine der Leiterplattenanschlussklemmen gemäß Figur 1,
- Figur 3: eine teilweise explodierte Darstellung der aneinander gereihten Leiterplattenanschlussklemmen gemäß Figur 1,
- Figur 4: einen Schnitt durch eine alternative Ausführungsform einer erfindungsgemäßen Leiterplattenanschlussklemme,
- Figur 5: einen Schnitt durch eine weitere alternative Ausführungsform einer erfindungsgemäßen Leiterplattenanschlussklemme,
- Figur 6: eine teilweise explodierte Darstellung einer weiteren Ausführungsform von erfindungsgemäßen Leiterplattenanschlussklemmen,
- Figur 7: einen Schnitt durch eine der Leiterplattenanschlussklemmen gemäß Figur 6 im zusammengesetzten Zustand,
- Figur 8: ein Ausführungsbeispiel einer erfindungsgemäßen Anschlussbuchse,
- Figur 9: eine explodierte Darstellung der Anschlussbuchse gemäß Figur 8,
- Figur 10: eine perspektivische Ansicht eines weiteren Ausführungsbeispiels einer erfindungsgemäßen Anschlussbuchse,
- Figur 11: eine explodierte Darstellung der Anschlussbuchse gemäß Figur 10, und
- Figur 12: die Anschlussbuchse gemäß Figur 10 mit einem einzuführenden Leiterplattenanschlussklemmenblock mit mehreren Leiterplattenanschlussklemmen.

Die Figuren 1, 2 und 3 zeigen verschiedene Ansichten eines Ausführungsbeispiels einer Leiterplattenanschlussklemme 10. Die Leiterplattenanschlussklemme 10 weist ein Gehäuse 20 mit einer Innenwandung 20a und einer Außenwandung 20b auf. Das Gehäuse 20 weist eine Rückwand 21a auf, an welche vorzugsweise senkrecht vier Seitenwände 21b, 21c, 21d, 21e angrenzen. Die der Rückwand 21a gegenüberliegende Seite ist offen ausgebildet und kann durch einen Deckel 28 abgedeckt werden. Alternativ kann die offene Seite auch durch ein benachbartes Gehäuse 20, insbesondere dessen Rückwand 21a, abgedeckt werden. Dadurch ergibt sich eine anreihbare Leiterplattenanschlussklemme 10. Um die nebeneinander angeordneten Gehäuse 20 miteinander verbinden zu können, sind an dem Gehäuse 20 auf der Außenwandung 20b der Rückwand 21a mehrere Ausnehmungen 24 angeordnet, während an der offenen Stirnseiten des Gehäuses 20 mehrere Zapfen 25 angeordnet sind. Die Gehäuse 20 können somit derart aneinander gereiht werden, dass die Ausnehmungen 24 eines der Gehäuse 20 die Zapfen 25 eines weiteren der Gehäuse 20 aufnehmen. Das Gehäuse 20, welches sich an der Seite befindet, an der keine weitere Leiterplattenanschlussklemme 10 angeordnet werden soll, kann mit dem Deckel 28 abgeschlossen werden.

In dem Gehäuse 20 der Leiterplattenanschlussklemme 10 ist eine Einstecköffnung 22 angeordnet, durch welche ein elektrischer Leiter 50 in das Gehäuse 20 eingeschoben werden kann. Die Einstecköffnung 22 befindet sich beispielsweise in der Seitenwand 21b.

Im Inneren des Gehäuses 20 ist eine Klemmfeder 30 angeordnet. Die Klemmfeder 30 weist einen Anlageschenkel 32 und einen Klemmschenkel 34 auf, welche insbesondere im spitzen Winkel zueinander angeordnet sind, so dass die Klemmfeder 30 insgesamt V-förmig ausgebildet ist. Die Klemmfeder 30 kann in dem Gehäuse 20 in geeigneter Weise fixiert sein, beispielsweise durch einen Vorsprung 29, der im Inneren des Gehäuses 20 beispielsweise an der Rückwand 21a derart angeordnet ist, dass zwischen dem Vorsprung 29 und einer oder zweier der Seitenwände 21b, 21c, 21d, 21e ein Fixierungsschlitz gebildet wird. Die Klemmfeder 30 liegt dabei mit dem Anlageschenkel 32 an einer der Seitenwände, beispielsweise der Seitenwand 21c, direkt an der Innenwandung 20a an. Ein freies Ende 34a des Klemmschenkels 34 der Klemmfeder 30 ragt derart in den Innenraum des Gehäuses 20 ein, dass der durch die Einstecköffnung 22 in das Gehäuse 20 eingeschobene elektrische Leiter 50 den Klemmschenkel 34 gegen die Federkraft verschwenken und anschließend durch das freie Ende 34a klemmend fixiert werden kann. Um die klemmende Fixierung wieder lösen zu können, kann in einer Ausführungsform ein Betätigungselement 27 derart in eine Betätigungsöffnung 23 des Gehäuses 20 eingesetzt sein, dass bei Druck auf das Betätigungselement 27 der Klemmschenkel 34 gegen die Federkraft der Klemmfeder 30 zurückgeschwenkt wird, um den klemmend fixierten elektrischen Leiter 50 wieder freizugeben.

Innerhalb des Gehäuses 20 ist ein Kontaktelement 40 angeordnet, welches flächig an der Innenwandung 20a anliegend angeordnet ist. Das Kontaktelement 40 ist insbesondere als im Wesentlichen rechteckige und im Wesentlichen ebene Fläche ausgebildet und liegt insbesondere lediglich an einer der Seitenwände, beispielsweise der Seitenwand 21e, an. Das Kontaktelement 40 kann wie bei dem in Figur 2 dargestellten Ausführungsbeispiel eine kleine ausgezogene Lasche 40a aufweisen. Der elektrische Leiter 50 wird durch den Klemmschenkel 34 der Klemmfeder 30 gegen das Kontaktelement 40 gedrückt. Der elektrisch leitende Kontakt wird durch Berührung des Leiters 50 mit dem Kontaktelement 40 hergestellt und kann durch die Lasche 40a verbessert werden. Die Lasche 40a kann zudem die Drahtauszugskraft erhöhen. Abgesehen von der Lasche 40a oder einer sonstigen Nase, Kontur, einem Vorsprung oder einer Vertiefung, welche alternativ zu der Lasche 40a an dem Kontaktelement 40 ausgebildet sein können, ist das Kontaktelement 40 eben ausgebildet und liegt insbesondere lediglich an einer der Seitenwände 21b, 21c, 21d, 21e an. Insbesondere weist das Kontaktelement 40 keine abgewinkelten Flächen auf, welche parallel zu der Rückwand 21a und zu der der Seitenwand 21e gegenüberliegenden Seitenwand 21c, an welcher der Anlageschenkel 32 der Klemmfeder 30 anliegt, ausgerichtet sind und weist somit insbesondere keine käfigartige Struktur auf.

Das Gehäuse 20 weist weiterhin ein Anschlusselement 42 auf, welches flächig an der Außenwandung 20b des Gehäuses 20 anliegend ausgebildet ist. An dem Anschlusselement 42 kann ein Lötpin angeordnet sein, vorteilhafterweise ist das Anschlusselement 42 jedoch als ebene Fläche ausgebildet, welche insbesondere parallel zu der Ebene des Kontaktelements 40 ausgerichtet und vorteilhafterweise an der gleichen Seitenwand 21e wie das Kontaktelement 40 anliegend angeordnet ist. Über das Anschlusselement 42 kann der elektrisch leitende Kontakt zu einer Leiterplatte hergestellt werden.

Das Anschlusselement 42 und das Kontaktelement 40 sind elektrisch leitend miteinander verbunden, insbesondere mittels eines Verbindungselements 44. Bei dem in den Figuren 1 bis 3 dargestellten Ausführungsbeispiel ist das Verbindungselement 44 im Wesentlichen senkrecht zu den Ebenen des Kontaktelements 40 und des Anschlusselements 42 ausgebildet, so dass sich insbesondere ein U-förmiges Element 46 ergibt. Ein derartiges U-förmiges Element 46 kann auf die Seitenwand 21e derart aufgeschoben werden, dass das Kontaktelement 40 an der Innenwandung 20a und das Anschlusselement 42 an der Außenwandung 20b der Seitenwand 21e zu liegen kommt. Damit das Gehäuse 20 durch den Deckel 28 oder einen benachbartes Gehäuse 20 abgedeckt werden kann, ist vorteilhafterweise die Seitenwand 21e in ihrer Höhe derart verringert, dass zwischen dem Gehäuse 20 und dem Deckel 28 bzw. dem benachbarten Gehäuse 20 in dem Bereich, in welchem das U-förmige Element 46 auf die Seitenwand 21e aufgeschoben wird, ein Schlitz 49 gebildet ist, in welchem das Verbindungselement 44 zu liegen kommt. Das Kontaktelement 40 und das Anschlusselement 42 sind dabei insbesondere gegenüberliegend an der Seitenwand 21e anliegend angeordnet. Die freien Enden des Kontaktelements 40 und des Anschlusselements 42, welche von dem Verbindungselement 44 weg weisen, weisen im an dem Gehäuse 20 angeordneten Zustand in Richtung auf die Rückwand 21a.

Figur 4 zeigt ein weiteres Ausführungsbeispiel einer Leiterplattenanschlussklemme 10, welche sich von dem in den Figuren 1 bis 3 dargestellten Ausführungsbeispiel in der Geometrie des Kontaktelements 40, des Anschlusselements 42 und des Verbindungselements 44 unterscheidet. Das Kontaktelement 40 ist wiederum abgesehen von der Lasche 40a oder einer sonstigen Kontur zur Erhöhung der Drahtauszugskraft als ebene Fläche ausgebildet, welche an der Innenwandung 20a der Seitenwand 21e anliegt. Das Anschlusselement 42 ist flächig an der Außenwandung 20b derselben Seitenwand 21e angeordnet, diesmal vorzugsweise jedoch nicht gegenüberliegend zu dem Kontaktelement 40. Das Kontaktelement 40 und das Anschlusselement 42 sind über das Verbindungselement 44 miteinander derart verbunden, dass sich ein annäherd S- oder Z-förmiges Element 48 ergibt. Das Verbindungselement 44 kommt in einem Schlitz 49a zu liegen, welcher in der Seitenwand 21e angeordnet ist. Der Schlitz 49a weist insbesondere in Richtung senkrecht zur Rückwand 21a eine Ausdehnung auf, die größer ist als die Ausdehnung des Schlitzes 49 senkrecht zur Rückwand 21a des in den Figuren 1 bis 3 dargestellten Ausführungsbeispiels. Die Ausdehnung des Schlitzes 49a in Richtung parallel zur Seitenwand 21e, insbesondere parallel zur Einschubrichtung des elektrischen Leiters 50, entspricht der Dicke des Kontaktelements 40 und des Verbindungselements 44. In dieser Ausführungsform weist das freie Ende des Kontaktelements 40, welches von dem Verbindungselement 44 weg weist, zur Seitenwand 21d, während das freie Ende des Anschlusselements 42, welches von dem Verbindungselement 44 weg weist, zur Seitenwand 21b weist.

Figur 5 zeigt ein weiteres Ausführungsbeispiel der Leiterplattenanschlussklemme 10, welche sich von dem in Figur 4 dargestellten Ausführungsbeispiel durch die Geometrie des Kontaktelements 40, des Anschlusselements 42 und des Verbindungselements 44 unterscheidet. Das Kontaktelement 40 und das Anschlusselement 42 bilden mit dem Verbindungselement 44 wiederum ein U-förmiges Element 46, welches jedoch derart in einen Schlitz 49b der Seitenwand 21e eingesetzt ist, dass die freien Enden des Kontaktelements 40 und des Anschlusselements 42, welche von dem Verbindungselement 44 weg weisen, beide zu einer der an die Seitenwand 21e angrenzenden Seitenwand, insbesondere der Seitenwand 21d, weisen. Wie insbesondere bei dem in Figur 5 dargestellten Ausführungsbeispiel erkennbar, müssen die Flächen des Kontaktelements 40 und des Anschlusselements 42 nicht zwingenderweise gleich groß oder die Schenkel des U-förmigen Elements 46 nicht zwingenderweise gleich lang sein.

Bei den zuvor beschriebenen Beispielen ist das Kontaktelement 40, das Anschlusselement 42 und das Verbindungselement 44 als separates Bauteil, insbesondere als einstückiges Stanzbiegeteil, ausgebildet, welches auf die Seitenwand 21e aufgeschoben werden kann.

Alternativ kann das Kontaktelement 40, dass Anschlusselement 42 und das Verbindungelement 44 durch eine auf das Gehäuse 20 aufgebrachte metallische Fläche gebildet werden, wie in den Figuren 6 und 7 dargestellt, welche ein weiteres Ausführungsbeispiel einer Leiterplattenanschlussklemme 10 zeigen. Eine derartige metallische Fläche kann als moulded interconnected device (MID) ausgebildet sein. Eine derartige metallische Fläche kann beispielsweise galvanisch, chemisch, durch Lackieren oder durch Aufbringen, beispielsweise durch Aufkleben, einer dünnen Metallfolie, erzeugt sein. Eine derartige metallische Fläche kann analoge Geometrien wie in den zuvor beschriebenen Ausführungsbeispielen aufweisen. Die in den Figuren 6 und 7 dargestellte Geometrie ist insbesondere vergleichbar zu der in den Figuren 1 bis 3 dargestellten Geometrie.

Statt der ausgestellten Lasche 40a gemäß des in Figuren 1 bis 3 dargestellten Ausführungsbeispiels kann das Kontaktelement 40 in dem in Figuren 6 und 7 dargestellten Ausführungsbeispiel eine metallisierte Kante 40b aufweisen, die entweder durch Aufbringen von zusätzlichen metallischem Material oder durch eine vorab in der Seitenwand 21e ausgebildete Nase, welche mit Metall überzogen wird, gebildet wird.

Die Figuren 8 und 9 zeigen verschiedene Ansichten einer Anschlussbuchse 60, in welche Leiterplattenanschlussklemmen 10 gemäß der beschriebenen Ausführungsbeispiele oder weiterer Alternativen einsetzbar sind. Die Anschlussbuchse 60 weist ein Anschlussbuchsengehäuse 70 auf, welches eine Rückwand 71a und vier im Wesentlichen senkrecht zur Rückwand 71a angeordnete Seitenwände 71b, 71c, 71d, 71e aufweist. Das Anschlussbuchsengehäuse 70 ist zu der der Rückwand 71a gegenüberliegenden Seite offen ausgebildet.

Das Anschlussbuchsengehäuse 70 weist wenigstens einen, vorteilhafterweise mehrere, metallische Kontakte 80 auf, welche jeweils einen ersten Abschnitt 81 und einen zweiten Abschnitt 82 aufweisen. Der metallische Kontakt 80 ist derart angeordnet, dass der erste Abschnitt innerhalb des Anschlussbuchsengehäuses 70 angeordnet ist und der zweite Abschnitt 82 durch eine Öffnung 72a, 72b nach außen geführt ist und einen Lötpin für eine Leiterplatte bildet. Das Anschlussbuchsengehäuse 70 weist zumindest für jeden der metallischen Kontakte 80 eine Öffnung 72a, 72b auf, welche sich entweder in der Rückwand 71a oder einer der Seitenwände, beispielsweise der Seitenwand 71b, befindet. Vorteilhafterweise ist sowohl in der Rückwand 71a eine Öffnung 72a als auch in der Seitenwand 71b eine Öffnung 72b für jeden metallischen Kontakt 80 angeordnet, um je nach Anwendungsform und gewünschter Ausrichtung der Steckrichtung relativ zur Leiterplatte, auf welcher das Anschlussbuchsengehäuse 70 montiert wird, den metallischen Kontakt 80 in die gewünschte Öffnung 72a, 72b einsetzen zu können.

Bei den in den Figuren 8 und 9 dargestelltem Ausführungsbeispiel sind die metallischen Kontakte 80 in die Öffnungen 72b, welche in der Seitenwand 71b angeordnet sind, eingesetzt. Der erste Abschnitt 81 ist insbesondere federnd ausgebildet und kann vorzugsweise ballig ausgebildet sein.

Um die Anschlussbuchse 60 auf einer Leiterplatte in einer gewünschten Position fixieren zu können, weist das Anschlussbuchsengehäuse 70 vorteilhafterweise einen oder mehrere Zapfen 75 auf.

In den Figuren 10, 11 und 12 ist das Anschlussbuchsengehäuse 70 gemäß der Figuren 8 und 9 dargestellt, in welches die metallischen Kontakte 80 statt in die Seitenwand 71b in die Rückwand 71a eingesetzt werden. Die konkrete geometrische Form der metallischen Kontakte 80 ist dazu entsprechend angepasst, die metallischen Kontakte 80 sind jedoch wiederum derart angeordnet, dass der erste Abschnitt 81 im Inneren des Anschlussbuchsengehäuses 70 angeordnet ist, während der zweite Abschnitt 82, welcher eine Lötanschlussfläche für eine Leiterplatte bildet und insbesondere mit dieser verlötbar ist, aus dem Anschlussbuchsengehäuse 70 herausragt.

Figur 12 zeigt, wie ein Block von mehreren erfindungsgemäßen Leiterplattenanschlussklemmen 10, die insbesondere aneinandergereiht sind, in das Anschlussbuchsengehäuse 70 einführbar sind und dabei die Anschlusselemente 42 durch die ersten Abschnitte 81 der metallischen Kontakte 80 federnd beaufschlagt kontaktiert werden können. Die Leiterplattenanschlussklemmen 10 können über Rastnasen 26 in Rastausnehmungen 76 des Anschlussbuchsengehäuses 70 verrasten. Durch Einschieben der erfindungsgemäßen Leiterplattenanschlussklemmen 10, welche ebene Anschlusselemente 42 aufweisen, die direkt auf die Leiterplatte lötbar sind, in das Anschlussbuchsengehäuse 70, können die Leiterplattenanschlussklemmen 10 ohne sonstige Änderung als steckbare Ausführungsform ausgebildet werden.

### Bezugszeichenliste

- 10: Leiterplattenanschlussklemme
- 20: Gehäuse
- 20a: Innenwandung
- 20b: Außenwandung
- 21a: Rückwand
- 21b: Seitenwand
- 21c: Seitenwand
- 21d: Seitenwand
- 21e: Seitenwand
- 22: Einstecköffnung
- 23: Betätigungsöffnung
- 24: Ausnehmung
- 25: Zapfen
- 26: Rastnase
- 27: Betätigungselement
- 28: Deckel
- 29: Vorsprung
- 30: Klemmfeder
- 32: Anlageschenkel
- 34: Klemmschenkel
- 34a: freies Ende
- 40: Kontaktelement
- 40a: Lasche
- 40b: Kante
- 42: Anschlusselement
- 44: Verbindungselement
- 46: U-förmiges Element
- 48: Z-förmiges Element
- 49: Schlitz
- 49a: Schlitz
- 49b: Schlitz
- 50: elektrischer Leiter
- 60: Anschlussbuchse
- 70: Anschlussbuchsengehäuse
- 71a: Rückwand
- 71b: Seitenwand
- 71c: Seitenwand
- 71d: Seitenwand
- 71e: Seitenwand
- 72a: Öffnung
- 72b: Öffnung
- 75: Zapfen
- 76: Rastausnehmung
- 80: metallischer Kontakt
- 81: erster Abschnitt
- 82: zweiter Abschnitt

## Patentansprüche

1. Leiterplattenanschlussklemme (10) mit einem Gehäuse (20), welches eine Innenwandung (20a) und eine Außenwandung (20b) aufweist, einer Klemmfeder (30), einem innerhalb des Gehäuses (20) angeordneten Kontaktelement (40) und einem außerhalb des Gehäuses (20) angeordneten Anschlusselement (42), wobei das Kontaktelement (40) und das Anschlusselement (42) elektrisch leitend miteinander verbunden sind,wobei das Kontaktelement (40) flächig an der Innenwandung (20a) und das Anschlusselement (42) flächig an der Außenwandung (20b) anliegend angeordnet sind **dadurch gekennzeichnet, dass** das Kontaktelement (40) an einer einzigen Seitenwand (21e) des Gehäuses (20) und/oder dass das Anschlusselement (42) an einer einzigen Seitenwand (21e) des Gehäuses (20) anliegt, wobei das Kontaktelement (40) und das Anschlusselement (42) an derselben Seitenwand (21e) des Gehäuses (20) anliegen.

2. Leiterplattenanschlussklemme nach Anspruch 1,
**dadurch gekennzeichnet, dass** das Kontaktelement (40) und das Anschlusselement (42) zumindest abschnittsweise, vorzugsweise größtenteils oder vollständig, in zueinander parallel angeordneten Ebenen angeordnet sind.

3. Leiterplattenanschlussklemme nach einem der vorhergehenden Ansprüche,
**dadurch gekennzeichnet, dass** das Kontaktelement (40) und das Anschlusselement (42) einstückig miteinander verbunden sind.

4. Leiterplattenanschlussklemme nach einem der vorhergehenden Ansprüche,
**dadurch gekennzeichnet, dass** das Kontaktelement (40) und das Anschlusselement (42) als Stanz-Biege-Element ausgebildet sind.

5. Leiterplattenanschlussklemme nach einem der vorhergehenden Ansprüche,
**dadurch gekennzeichnet, dass** an dem Kontaktelement (40) eine Lasche (40a), ein Vorsprung, eine Nase oder eine sonstige erhabene Kontur oder eine Vertiefung angeordnet ist.

6. Leiterplattenanschlussklemme nach einem der vorhergehenden Ansprüche,
**dadurch gekennzeichnet, dass** das Kontaktelement (40) und/oder das Anschlusselement (42) durch eine auf das Gehäuse (20) aufgebrachte metallische Fläche gebildet sind.

7. Leiterplattenanschlussklemme nach Anspruch 6,
**dadurch gekennzeichnet, dass** die metallische Fläche galvanisch, chemisch, durch Lackieren oder durch Aufbringen, beispielsweise durch Aufkleben, einer dünnen Metallfolie erzeugt ist.

8. Leiterplattenanschlussklemme nach einem der vorhergehenden Ansprüche,
**dadurch gekennzeichnet, dass** das Anschlusselement (42) und das Kontaktelement (40) Schenkel eines U-förmigen Elements (46) oder Z-förmigen Elements (48) bilden.

9. Leiterplattenanschlussklemme nach einem der vorhergehenden Ansprüche,
**dadurch gekennzeichnet, dass** das Gehäuse (20) zu einer Seite offen ist, wobei diese Seite durch einen Deckel (28) abdeckbar ist, und wobei die elektrisch leitende Verbindung zwischen dem Kontaktelement (40) und dem Anschlusselement (42) durch einen Schlitz (49, 49a, 49b) zwischen dem Gehäuse (20) und dem Deckel (28) geführt ist.

10. Leiterplattenanschlussklemme nach Anspruch 9,
**dadurch gekennzeichnet, dass** der Deckel (28) durch ein benachbartes Gehäuse (20) einer weiteren Leiterplattenanschlussklemme (10) gebildet ist.

11. Leiterplattenanschlussklemme nach einem der vorhergehenden Ansprüche,
**dadurch gekennzeichnet, dass** das Gehäuse (20) eine Einstecköffnung (22) für einen anzuschließenden elektrischen Leiter (50) aufweist.

12. Leiterplattenanschlussklemme nach einem der vorhergehenden Ansprüche,
**dadurch gekennzeichnet, dass** das Gehäuses (20) ein Betätigungselement (27) aufweist, mit welchem die Klemmfeder (30) gegen die Federkraft verschwenkt werden kann.

13. Leiterplattenanschlussklemme nach einem der vorhergehenden Ansprüche,
**dadurch gekennzeichnet, dass** die Klemmfeder (30) aus einem Metall gefertigt ist.

14. Leiterplattenanschlussklemme nach einem der vorhergehenden Ansprüche,
**dadurch gekennzeichnet, dass** an dem Anschlusselement (42) ein Lötpin angeordnet ist, vorteilhafterweise einstückig.

15. Anschlussbuchse (60) mit wenigstens einer Leiterplattenanschlussklemme (10) nach einem der vorhergehenden Ansprüche, wobei die Anschlussbuchse (60) ein Anschlussbuchsengehäuse (70) aufweist, welches zu einer Seite offen ausgebildet ist, und welches wenigstens einen metallischen Kontakt (80) aufweist, welcher einen ersten Abschnitt (81) und einen zweiten Abschnitt (82) aufweist, wobei der erste Abschnitt (81) innerhalb des Anschlussbuchsengehäuses (70) angeordnet ist und bei eingesteckter Leiterplattenanschlussklemme (10) an dem Anschlusselement (42) der Leiterplattenanschlussklemme (10) anliegt und wobei der zweite Abschnitt (82) durch eine Öffnung (72a, 72b) des Anschlussbuchsengehäuses (70) nach außen geführt ist und einen Lötanschluss für eine Leiterplatte bildet.

16. Anschlussbuchse nach Anspruch 15,
**dadurch gekennzeichnet, dass** mehrere metallische Kontakte (80) in dem Anschlussbuchsengehäuse (70) angeordnet sind und mehrere vorzugsweise aneinandergereihte Leiterplattenanschlussklemmen (10) gemäß einem der Ansprüche 1 bis 15 in die Anschlussbuchse (60) einsteckbar sind, wobei jede Leiterplattenanschlussklemme (10) durch jeweils einen metallischen Kontakt (80) kontaktiert wird.

17. Anschlussbuchse nach einem der Ansprüche 15 oder 16, **dadurch gekennzeichnet, dass** der erste Abschnitt (81) federnd ausgebildet ist.

18. Anschlussbuchse nach einem der Ansprüche 15 bis 17, **dadurch gekennzeichnet, dass** der erste Abschnitt (81) ballig ausgebildet ist.

19. Anschlussbuchse nach einem der Ansprüche 15 bis 18, **dadurch gekennzeichnet, dass** die Öffnung (72a, 72b), durch welche der zweite Abschnitt (82) des metallischen Kontakts (80) nach außen geführt ist, entweder in der der offenen Seite gegenüberliegenden Rückwand (71a) oder in einer an die offene Seite angrenzenden Seitenwand (71b, 71c, 71d, 71e) angeordnet ist.

20. Anschlussbuchse nach einem der Ansprüche 15 bis 19, **dadurch gekennzeichnet, dass** sowohl in der der offenen Seite gegenüberliegenden Rückwand (71a) als auch in wenigstens einer der an die offene Seite angrenzenden Seitenwände (71b, 71c, 71d, 71e) jeweils eine Öffnung (72a, 72b) angeordnet ist, durch welche der zweite Abschnitt (82) des metallischen Kontakts (80) nach außen führbar ist.

21. Anschlussbuchse nach einem der Ansprüche 15 bis 20, **dadurch gekennzeichnet, dass** die Leiterplattenanschlussklemme (10) in der Anschlussbuchse verrastbar ist.

22. Anschlussbuchse nach einem der Ansprüche 15 bis 21, **dadurch gekennzeichnet, dass** das Anschlussbuchsengehäuse (70) Zapfen (75) zur Positionierung auf der Leiterplatte aufweist.

## Claims

1. Printed circuit board terminal (10), comprising a housing (20) which has an inner wall (20a) and an outer wall (20b), a clamping spring (30), a contact element (40) arranged inside the housing (20), and a connecting element (42) arranged outside the housing (20), wherein the contact element (40) and the connecting element (42) are conductively connected to one another, wherein the contact element (40) is arranged flush with the inner wall (20a) and the connecting element (42) is arranged flush with the outer wall (20b), **characterised in that** the contact element (40) lies flush on one single side wall (21e) of the housing (20) and/or the connecting element (42) lies flush on a single side wall (21e) of the housing (20), wherein the contact element (40) and the connecting element (42) preferably lie on the same side wall (21e) of the housing (20).

2. Printed circuit board terminal according to claim 1, **characterised in that** the contact element (40) and the connecting element (42) are arranged at least partially, and preferably largely or completely, in planes which are arranged parallel to one another.

3. Printed circuit board terminal according to one of the preceding claims, **characterised in that** the contact element (40) and the connecting element (42) are integrally connected to one another.

4. Printed circuit board terminal according to one of the preceding claims, **characterised in that** the contact element (40) and the connecting element (42) are designed as punched/bent elements.

5. Printed circuit board terminal according to one of the preceding claims, **characterised in that** a strap (40a), a projection, a lug, or another raised contour, or a depression, is arranged on the contact element (40).

6. Printed circuit board terminal according to one of the preceding claims, **characterised in that** the contact element (40) and/or the connecting element (42) are formed by a metallic surface attached to the housing (20) .

7. Printed circuit board terminal according to claim 6, **characterised in that** the metallic surface is generated galvanically, chemically, by painting, or by applying a thin metal film, for example by glueing.

8. Printed circuit board terminal according to one of the preceding claims, **characterised in that** the connecting element (42) and the contact element (40) form legs of a U-shaped element (46) or a Z-shaped element (48).

9. Printed circuit board terminal according to one of the preceding claims, **characterised in that** the housing (20) is open to one side, wherein this side can be covered by a cover (28), and wherein the electrically conductive connection between the contact element (40) and the connecting element (42) is guided through a slot (49, 49a, 49b) between the housing (20) and the cover (28).

10. Printed circuit board terminal according to claim 9, **characterised in that** the cover (28) is formed by an adjacent housing (20) of a further printed circuit board terminal (10).

11. Printed circuit board terminal according to one of the preceding claims, **characterised in that** the housing (20) has an insertion opening (22) for an electrical conductor (50) to be connected.

12. Printed circuit board terminal according to one of the preceding claims, **characterised in that** the housing (20) has an actuating element (27), by means of which the clamping spring (30) can be pivoted against the spring force.

13. Printed circuit board terminal according to one of the preceding claims, **characterised in that** the clamping spring (30) is made of a metal.

14. Printed circuit board terminal according to one of the preceding claims, **characterised in that** a solder pin is arranged, advantageously integrally, on the connecting element (42).

15. Connecting socket (60) comprising at least one printed circuit board terminal (10) according to one of the preceding claims, **characterised in that** the connecting socket (60) has a connecting socket housing (70) which is designed to be open to one side, and which has at least one metal contact (80) which has a first section (81) and a second section (82), wherein the first section (81) is arranged inside the connecting socket housing (70) and, when a printed circuit board terminal (10) is inserted, lies flush on the connecting element (42) of the printed circuit board terminal (10), wherein the second section (82) is guided outwards through an opening (72a, 72b) of the connecting socket housing (70) and forms a solder connection for a printed circuit board.

16. Connecting socket according to claim 15, **characterised in that** a plurality of metal contacts (80) are arranged in the connecting socket housing (70), and a plurality of printed circuit board terminals (10), preferably arranged in a row, according to one of claims 1 to 15, can be inserted into the connecting socket (60), wherein each printed circuit board terminal (10) is contacted by a respective metallic contact (80).

17. Connecting socket according to one of claims 15 or 16, **characterised in that** the first section (81) is resilient.

18. Connecting socket according to claim 15, **characterised in that** the first section (81) is spherical.

19. Connecting socket according to one of claims 15 to 18, **characterised in that** the opening (72a, 72b) through which the second section (82) of the metallic contact (80) is guided outwards is arranged either in the rear wall (71a) lying opposite the open side, or in a side wall (71b, 71c, 71d, 71e) adjoining the open side.

20. Connecting socket according to one of claims 15 to 19, **characterised in that** both in the rear wall (71a) lying opposite the open side and also in at least one of the side walls (71b, 71c, 71d, 71e) adjoining the open side there is arranged a respective opening (72a, 72b) through which the second section (82) of the metallic contact (80) can be guided outwards.

21. Connecting socket according to one of claims 15 to 20, **characterised in that** the printed circuit board terminal (10) can be latched in the connecting socket.

22. Connecting socket according to one of claims 15 to 21, **characterised in that** the connecting socket housing (70) has pins (75) for positioning on the printed circuit board.

## Revendications

1. Borne de connexion de cartes de circuit imprimé (10) qui comprend un boîtier (20) ayant une paroi interne (20a) et une paroi externe (20b), un ressort de serrage (30), un élément de contact (40) situé à l'intérieur du boîtier (20) et un élément de connexion (42) situé à l'extérieur du boîtier (20), l'élément de contact (40) et l'élément de connexion (42) étant reliés de façon électriquement conductrice, l'élément de contact (40) s'appliquant à plat sur la paroi interne (20a) et l'élément de connexion (42) s'appliquant à plat sur la paroi externe (20b),
**caractérisée en ce que**
l'élément de contact (40) s'applique sur une seule paroi latérale (21e) du boîtier (20) et/ou l'élément de connexion (42) s'applique sur une seule paroi latérale (21e) du boîtier (20), l'élément de contact (40) et l'élément de connexion (42) s'appliquant sur la même paroi latérale (21e) du boîtier (20).

2. Borne de connexion de cartes de circuit imprimé conforme à la revendication 1,
**caractérisée en ce que**
l'élément de contact (40) et l'élément de connexion (42) sont situés dans des plans parallèles au moins par segments, de préférence sur une grande partie ou totalement.

3. Borne de connexion de cartes de circuit imprimé conforme à l'une des revendications précédentes,
**caractérisée en ce que**
l'élément de contact (40) et l'élément de connexion (42) sont reliés l'un à l'autre en une seule pièce.

4. Borne de connexion de cartes de circuit imprimé conforme à l'une des revendications précédentes,
**caractérisée en ce que**
l'élément de contact (40) et l'élément de connexion (42) sont réalisés sous la forme d'éléments estampés et cintrés.

5. Borne de connexion de cartes de circuit imprimé conforme à l'une des revendications précédentes,
**caractérisée en ce que**
sur l'élément de contact (40) est installé une languette (40a), une saillie, un bec, un contour en relief autre ou un renfoncement.

6. Borne de connexion de cartes de circuit imprimé conforme à l'une des revendications précédentes,
**caractérisée en ce que**
l'élément de contact (40) et/ou l'élément de connexion (42) sont formés par une surface métallique appliquée sur le boîtier (20).

7. Borne de connexion de cartes de circuit imprimé conforme à la revendication 6,
**caractérisée en ce que**
la surface métallique est obtenue par voie galvanique, par voie chimique, au moyen d'un vernis, ou par application, en particulier par collage d'un film métallique mince.

8. Borne de connexion de cartes de circuit imprimé conforme à l'une des revendications précédentes,
**caractérisée en ce que**
l'élément de connexion (42) et l'élément de contact (40) forment des branches d'un élément en forme de U (46) ou d'un élément en forme de Z (48).

9. Borne de connexion de cartes de circuit imprimé conforme à l'une des revendications précédentes,
**caractérisée en ce que**
le boîtier (20) est ouvert sur un côté, ce côté pouvant être recouvert par un couvercle (28), et la liaison électriquement conductrice entre l'élément de contact (40) et l'élément de connexion (42) passant par une fente (49, 49a, 49b) entre le boîtier (20) et le couvercle (28).

10. Borne de connexion de cartes de circuit imprimé conforme à la revendication 9,
**caractérisée en ce que**
le couvercle (28) est formé par un boîtier (20) voisin d'une autre borne de connexion de cartes de circuit imprimé (10) .

11. Borne de connexion de cartes de circuit imprimé conforme à l'une des revendications précédentes,
**caractérisée en ce que**
le boîtier (20) comporte une ouverture d'enfichage (22) d'un conducteur électrique (50) à raccorder.

12. Borne de connexion de cartes de circuit imprimé conforme à l'une des revendications précédentes,
**caractérisée en ce que**
le boîtier (20) comporte un élément d'actionnement (27) permettant de faire pivoter le ressort de serrage (30) contre sa force de rappel.

13. Borne de connexion de cartes de circuit imprimé conforme à l'une des revendications précédentes,
**caractérisée en ce que**
le ressort de serrage (30) est réalisé en un métal.

14. Borne de connexion de cartes de circuit imprimé conforme à l'une des revendications précédentes,
**caractérisée en ce que**
sur l'élément de connexion (42) est montée une broche de soudage, de préférence réalisée en une seule pièce.

15. Douille de connexion (60) comprenant au moins une borne de connexion de cartes de circuit imprimé (10) conforme à l'une des revendications précédentes, cette douille de connexion (60) comprenant un boîtier de douille de connexion (70) ouvert sur un côté et comportant au moins un contact métallique (80) ayant un premier segment (81) et un second segment (82), le premier segment (81) étant situé à la partie interne du boîtier de la douille de connexion (70), et, s'appliquant sur l'élément de connexion (42) de la borne de connexion de cartes de circuit imprimé (10), lorsque la borne de connexion de cartes de circuit imprimé (10) est enfichée et, le second segment (82) passant vers l'extérieur au travers d'une ouverture (72a, 72b) du boîtier de la douille de connexion (70) et forme une connexion de soudage pour une carte de circuit imprimé.

16. Douille de connexion conforme à la revendication 15,
**caractérisée en ce que**
plusieurs contacts métalliques (80) sont montés dans le boîtier de la douille de connexion (70), et plusieurs bornes de connexion de cartes de circuit imprimé (10) de préférence alignées conforme à l'une des revendications 1 à 15, peuvent être enfichées dans la douille de connexion (60), chaque borne de connexion de cartes de circuit imprimé (10) étant mise en contact par un contact métallique (80) respectif.

17. Douille de connexion conforme à l'une des revendications 15 et 16,
**caractérisée en ce que**
le premier segment (81) est élastique.

18. Douille de connexion conforme à l'une des revendications 15 à 17,
**caractérisée en ce que**
le premier segment (81) est bombé.

19. Douille de connexion conforme à l'une des revendications 15 à 18,
**caractérisée en ce que**
l'ouverture (72a, 72b) au travers de laquelle le second segment (82) du contact métallique (80) passe vers l'extérieur est située soit dans la paroi arrière (71a) opposée au côté ouvert soit dans une paroi latérale (71b, 71c, 71d, 71e) adjacente au côté ouvert.

20. Douille de connexion conforme à l'une des revendications 15 à 19,
**caractérisée en ce que**
dans la paroi arrière (71a) opposée au côté ouvert et également dans au moins l'une des parois latérales (71b, 71c, 71d, 71e) adjacentes au côté ouvert, est respectivement située une ouverture (72a, 72b) au travers de laquelle peut passer vers l'extérieur le second segment (82) du contact métallique (80).

21. Douille de connexion conforme à l'une des revendications 15 à 20,
**caractérisée en ce que**
la borne de connexion de cartes de circuit imprimé (10) peut être encliquetée dans la douille de connexion.

22. Douille de connexion conforme à l'une des revendications 15 à 21,
**caractérisée en ce que**
le boîtier de la douille de connexion (70) comporte des tourillons (75) de positionnement sur la carte de circuit imprimé.
